# EUROPÄISCHE PATENTSCHRIFT

(11) **EP 1 552 869 B1**
(45) Veröffentlichungstag und Bekanntmachung des Hinweises auf die Patenterteilung: **01.04.2009**
(21) Anmeldenummer: 04029991.9
(22) Anmeldetag: 17.12.2004
(51) Int. Cl.: A63H 30/04

(54) **Handsender, insbesondere für eine Spielzeugmodell-Fernsteuerung**
Controller, especially for controlling a model
Appareil de commande, notamment pour la commande d'un modele

(30) Priorität: 08.01.2004 DE 202004000175 U
(43) Veröffentlichungstag der Anmeldung: 13.07.2005
(73) Patentinhaber: Sieper GmbH, 58511 Lüdenscheid (DE)
(72) Erfinder: Bruder, Ralph, 45134 Essen (DE); Hofmann, Thomas, 45136 Essen (DE); Tiemann, Nils, 46244 Bottrop (DE); Mohs, Matthias, 45141 Essen (DE)
(74) Vertreter: Zinnecker, Armin

(56) Entgegenhaltungen:
- WO-A-02/04289
- US-A1- 2002 105 229
- US-A1- 2003 082 991

## Beschreibung

Die Erfindung betrifft einen Handsender für eine Fernsteuerung eines Modellfahrzeugs, Modellflugzeugs oder Modellschiffs.

Ein Handsender nach dem Oberbegriff des Anspruchs 1 ist aus der US 2002/0105229 A1 bekannt.

Aufgabe der Erfindung ist es, einen verbesserten Handsender dieser Art vorzuschlagen.

Erfindungsgemäß wird diese Aufgabe durch die Merkmale des Anspruchs 1 gelöst. Der Handsender umfaßt ein beidhändig zu ergreifendes Gehäuse mit einem vorderen und einem hinteren Bedienelement auf der linken Seite und einem vorderen und einem hinteren Bedienelement auf der rechten Seite.

Funktional zusammengehörende Bedienelemente sind kreuzartig angeordnet. Die Anordnung ist also derart getroffen, daß ein vorderes Bedienelement auf einer Seite und ein hinteres Bedienelement auf der anderen Seite zusammengehörende Funktionen der Fernsteuerung steuern. Die funktional zusammengehörenden Bedienelemente sind über Kreuz angeordnet.

Vorteilhafte Weiterbildungen der Erfindung sind Gegenstand der Unteransprüche.

Vorzugsweise sind die vorderen, dem Bediener zugewandten Bedienelemente an der Oberseite des Gehäuses vorgesehen.

Nach einer weiteren vorteilhaften Weiterbildung sind die hinteren, dem Bediener abgewandten Bedienelemente an der Hinterseite des Gehäuses vorgesehen.

Die Anordnung ist vorzugsweise derart getroffen, daß die vorderen Bedienelemente mit dem jeweiligen Daumen und die hinteren Bedienelemente mit einem Finger, vorzugsweise dem Zeigefinger, oder mit mehreren Fingern bedienbar sind.

Eine weitere vorteilhafte Weiterbildung ist gekennzeichnet durch eine Steuerung der Fahrfunktionen bzw. der Flugfunktionen eines Modellfahrzeugs bzw. Modellflugzeugs durch ein vorderes Bedienelement auf einer Seite und ein hinteres Bedienelement auf der anderen Seite.

Eine weitere vorteilhafte Weiterbildung ist gekennzeichnet durch eine Steuerung von Zusatzfunktionen eines Modellfahrzeugs bzw. Modellflugzeugs durch ein hinteres Bedienelement auf einer Seite und ein vorderes Bedienelement auf der anderen Seite.

Ein vorderes Bedienelement kann als Drehrad oder als Joystick bzw. Mini-Joystick ausgebildet sind. Ein hinteres Bedienelement kann als Kippschalter ausgebildet sein.

Ferner können weitere Bedienelemente vorgesehen sein, insbesondere Drucktasten. Die weiteren Bedienelemente können zwischen den vorderen Bedienelementen angeordnet sein.

Ein Ausführungsbeispiel der Erfindung wird nachstehend anhand der beigefügten Zeichnung im einzelnen erläutert. In der Zeichnung zeigt
- Fig. 1: einen Handsender in einer Ansicht von oben,
- Fig. 2: den Handsender gemäß Fig. 1 in einer perspektivischen Ansicht von rechts hinten oben und
- Fig. 3: den Handsender gemäß Fig. 1 und 2 in einer perspektivischen Ansicht von links vorne oben.

Der in den Figuren gezeigte Handsender für eine Fernsteuerung eines Fahrzeugs umfaßt ein beidhändig zu ergreifendes Gehäuse 1 mit einem vorderen Bedienelement 2 auf der linken Seite, einem hinteren Bedienelement 3 auf der linken Seite, einem vorderen Bedienelement 4 auf der rechten Seite und einem hinteren Bedienelement 5 auf der rechten Seite. Das vordere linke Bedienelement 2 ist ein Mini-Joystick. Das hintere linke Bedienelement 3 ist ein Kippschalter. Das vordere rechte Bedienelement 4 ist ein Drehrad, ähnlich einem "Jog-Dial" eines professionellen Videorecorders. Das hintere rechte Bedienelement 5 ist ebenfalls ein Kippschalter.

Die vorderen Bedienelemente 2, 4 sind an der Oberseite 6 des Gehäuses 1 vorgesehen. Die hinteren Bedienelemente 3, 5 sind an der Hinterseite 7 des Gehäuses 1 vorgesehen.

Zwischen den vorderen Bedienelementen 2, 4 sind weitere Bedienelemente, nämlich Drucktasten 8, vorhanden, die in zwei Reihen zu jeweils drei Tasten angeordnet sind. Im vorderen, dem Bediener zugewandten Bereich der Oberseite 6 des Gehäuses 1 sind weitere vier Drucktasten 9 angeordnet, und zwar entweder in einer Reihe (Fig. 1 und 3) oder, in einer Variante, in zwei Reihen zu jeweils zwei Tasten (Fig. 2).

Bei dem Handsender sind funktional zusammengehörende Bedienelemente kreuzartig angeordnet. Die Steuerung der Fahrfunktionen des Modellfahrzeugs erfolgt durch das vordere Bedienelement 4 auf der rechten Seite und das hintere Bedienelement 3 auf der linken Seite. Mit der rechten Hand wird das vordere rechte Bedienelement 4 bedient, wodurch das Modellfahrzeug gelenkt wird, während die linke Hand das hintere linke Bedienelement 3 bedient, wodurch die Geschwindigkeit des Modellfahrzeugs geregelt wird. Die Zusatzfunktionen des Modellfahrzeugs werden durch das hintere Bedienelement 5 auf der rechten Seite und das vordere Bedienelement 2 auf der linken Seite gesteuert. Als Zusatzfunktionen können beispielsweise die Funktionen einer Hubleiter eines Feuerwehr-Modellfahrzeugs bedient werden. Die linke Hand kann über das vordere linke Bedienelement 2, beispielsweise einen Mini-Joystick, zwei Bewegungen gleichzeitig bedienen, während die rechte Hand über das hintere rechte Bedienelement 5, nämlich einen Kippschalter, eine dritte Bewegung steuert.

Diese motorische Trennung gewährleistet eine sichere und dosierte Bedienung.

Durch die Erfindung wird ein Handsender mit einem neuen Bedienkonzept geschaffen. Die Besonderheit dieses Bedienkonzepts besteht darin, daß funktional zusammengehörende Bedienelemente kreuzartig auf dem Handsender der Fernsteuerung (der "Fernbedienung") verteilt sind. Um die umfangreiche Bedienung des Modellfahrzeugs, also die gleichzeitige Bedienung unterschiedlicher Schalter, zu gewährleisten, wurden logische Gruppen auf beide Bedienhände verteilt. So wird im erläuterten Ausführungsbeispiel mit der rechten Hand gelenkt (vorderes rechtes Bedienelement 4), während die linke Hand die Geschwindigkeit regelt (hinteres linkes Bedienelement 3). Für eine komplexe Steuerung der Proportionalfunktionen, beispielsweise der Hubleiter bei einem Feuerwehrleiterwagen, bedient die linke Hand über den Mini-Joystick 2 zwei Bewegungen gleichzeitig, während die rechte Hand durch das hintere rechte Bedienelement 5 eine dritte Bewegung steuert. Diese motorische Trennung gewährleistet eine sichere und dosierte Bedienung.

Die Steuerung der Fahrzeuge kann durch unterschiedliche Bedienelemente erfolgen, nämlich ein Drehrad, einen Mini-Joystick, zwei Kippschalter und weitere Drucktasten. Die Steuerung der Fahrtrichtung erfolgt über ein Drehrad 4, ähnlich einem "Jog-Dial" professioneller Videorecorder. Zwei der Proportionalfunktionen werden über einen Mini-Joystick 2 bedient. Dieser ermöglicht die gleichzeitige Bedienung zweier Proportionalfunktionen. Die Kippschalter 3, 5 (Schultertasten) erfüllen ebenfalls Proportionalfunktionen.

## Patentansprüche

1. Handsender für eine Fernsteuerung eines Modellfahrzeugs, Modellflugzeugs oder Modellschiffs mit einem beidhändig zu ergreifenden Gehäuse (1) mit einem vorderen (2) und einem hinteren (3) Bedienelement auf der linken Seite und einem vorderen (4) und einem hinteren (5) Bedienelement auf der rechten Seite,
**dadurch gekennzeichnet,**
**daß** funktional zusammengehörende Bedienelemente (4, 3) für die Fahrfunktionen des Modellfahrzeugs, Modellflugzeugs oder Modellschiffs und funktional zusammengehörende Bedienelemente (2, 5) für die Zusatzfunktionen des Modellfahrzeugs, Modellflugzeugs oder Modelischiffs kreuzartig angeordnet sind.

2. Handsender nach Anspruch 1, **dadurch gekennzeichnet, daß** die vorderen Bedienelemente (2, 4) an der Oberseite (6) des Gehäuses (1) vorgesehen sind.

3. Handsender nach Anspruch 1 oder 2, **dadurch gekennzeichnet, daß** die hinteren Bedienelemente (3, 5) an der Hinterseite (7) des Gehäuses (1) vorgesehen sind.

4. Handsender nach einem der vorhergehenden Ansprüche, **gekennzeichnet durch** eine Steuerung der Fahrfunktionen bzw. Flugfunktionen eines Modellfahrzeugs bzw. Modellflugzeugs **durch** ein vorderes Bedienelement (4) auf einer Seite und ein hinteres Bedienelement (3) auf der anderen Seite.

5. Handsender nach einem der vorhergehenden Ansprüche, **gekennzeichnet durch** eine Steuerung von Zusatzfunktionen eines Modellfahrzeugs bzw. Modellflugzeugs **durch** ein hinteres Bedienelement (5) auf einer Seite und ein vorderes Bedienelement (2) auf der anderen Seite.

6. Handsender nach einem der vorhergehenden Ansprüche, **dadurch gekennzeichnet, daß** ein vorderes Bedienelement ein Drehrad (4) oder ein Joy-Stick (2) ist.

7. Handsender nach einem der vorhergehenden Ansprüche, **dadurch gekennzeichnet, daß** ein hinteres Bedienelement (3, 5) ein Kippschalter ist.

8. Handsender nach einem der vorhergehenden Ansprüche, **gekennzeichnet durch** weitere Bedienelemente (8, 9), insbesondere Drucktasten.

## Claims

1. A hand-held transmitter for remote control of a model vehicle, of a model aeroplane or of a model ship comprising a housing (1) to be gripped by both hands having a front operating element (2) and a rear operating element (3) on the left hand side and having a front operating element (4) and a rear operating element (5) on the right hand side,
**characterised in that**
functionally related operating elements (4, 3) for the drive functions of the model vehicle, of the model aeroplane or of the model ship and functionally related operating elements (2, 5) for the additional functions of the model vehicle, of the model aeroplane or of the model ship are arranged in the shape of a cross.

2. A hand-held transmitter in accordance with claim 1, **characterised in that** the front operating elements (2, 4) are provided at the upper side (6) of the housing (1).

3. A hand-held transmitter in accordance with either of claims 1 or 2, **characterised in that** the rear operating elements (3, 5) are provided at the rear side (7) of the housing (1).

4. A hand-held transmitter in accordance with one of the preceding claims, **characterised by** a control of the drive functions or flight functions of a model vehicle or of a model aeroplane respectively by a front operating element (4) on one side and by a rear operating element (3) on the other side.

5. A hand-held transmitter in accordance with one of the preceding claims, **characterised by** a control of additional functions of a model vehicle or of a model aeroplane respectively by a rear operating element (5) on one side and by a front operating element (2) on the other side.

6. A hand-held transmitter in accordance with one of the preceding claims, **characterised in that** a front operating element is a rotating wheel (4) or a joystick (2).

7. A hand-held transmitter in accordance with one of the preceding claims, **characterised in that** a rear operating element (3, 5) is a toggle switch.

8. A hand-held transmitter in accordance with one of the preceding claims, **characterised by** further operating elements (8, 9), in particular push buttons.

## Revendications

1. Emetteur à main pour une télécommande d'une voiture de modèle réduit, avion de modèle réduit ou bateau de modèle réduit avec un boîtier (1) à saisir avec les deux mains, avec un élément de commande avant (2) et arrière (3) au côté gauche et un élément de commande avant (4) et arrière (5) au côté droit, **caractérisé en ce que** des éléments de commande fonctionnellement associés (4, 3) pour les fonctions de déplacement de la voiture de modèle réduit, avion de modèle réduit ou bateau de modèle réduit et des éléments de commande fonctionnellement associés (2, 5) pour les fonctions additionnelles de la voiture de modèle réduit, avion de modèle réduit ou bateau de modèle réduit sont disposés en croix.

2. Emetteur à main selon la revendication 1, **caractérisé en ce que** les éléments de commande avant (2, 4) sont prévus au côté supérieur (6) du boîtier (1).

3. Emetteur à main selon la revendication 1 ou 2, **caractérisé en ce que** les éléments de commande arrière (3, 5) sont prévus au côté arrière (7) du boîtier (1).

4. Emetteur à main selon l'une des revendications précédentes, **caractérisé par** une commande des fonctions de déplacement respectivement fonctions de vol d'une voiture de modèle réduit respectivement avion de modèle réduit par un élément de commande avant (4) sur un côté et un élément de commande arrière (3) sur l'autre côté.

5. Emetteur à main selon l'une des revendications précédentes, **caractérisé par** une commande de fonctions additionnelles d'une voiture de modèle réduit respectivement avion de modèle réduit par un élément de commande arrière (5) sur un côté et un élément de commande avant (2) sur l'autre côté.

6. Emetteur à main selon l'une des revendications précédentes, **caractérisé en ce qu'**un élément de commande avant est une roue tournante (4) ou une manette de jeux (2).

7. Emetteur à main selon l'une des revendications précédentes, **caractérisé en ce qu'**un élément de commande arrière (3, 5) est un commutateur basculant.

8. Emetteur à main selon l'une des revendications précédentes, **caractérisé par** d'autres éléments de commande (8, 9), en particulier des touches.
